# EUROPÄISCHE PATENTSCHRIFT

(11) **EP 0 620 369 B1**
(45) Veröffentlichungstag und Bekanntmachung des Hinweises auf die Patenterteilung: **07.10.1998**
(21) Anmeldenummer: 94109865.9
(22) Anmeldetag: 26.06.1994
(51) Int. Cl.: F04C 2/18

(54) **Zahnradpumpe**
Gear pump
Pompe à engrenages

(43) Veröffentlichungstag der Anmeldung: 19.10.1994
(73) Patentinhaber: Maag Pump Systems Textron AG, 8023 Zürich (CH)
(72) Erfinder: Sauter, Martin, CH-8425 Oberembrach (CH); Blume, Peter, CH-8051 Zürich (CH); Stehr, Roger, CH-8180 Bülach (CH)
(74) Vertreter: Troesch Scheidegger Werner AG

(56) Entgegenhaltungen:
- EP-A- 0 342 346
- DE-A- 2 144 707
- DE-A- 2 636 024
- DE-A- 2 846 841
- GB-A- 568 724
- GB-A- 2 263 949
- US-A- 4 575 100

## Beschreibung

Die vorliegende Erfindung betrifft eine Zahnradpumpe nach dem Oberbegriff von Anspruch 1 sowie ein Verfahren zum Spülen der Dichtung an einer derartigen Zahnradpumpe nach dem Oberbegriff von Anspruch 13.

Bei der Durchführung von Zahnradpumpen-Wellen durch die Gehäusewandung, beispielsweise zu Antriebszwecken, ist es unumgänglich, zwischen Förderraum der Pumpe einerseits und Umgebungsatmosphäre anderseits eine Abdichtung vorzusehen. Bei nicht durchgeführten Zahnradpumpen-Wellen, die beispielsweise wälzgelagert sind, ist es in den meisten Fällen notwendig, eine Abdichtung zwischen Förderraum der Pumpe und Wälzlager vorzusehen.

Es ist bekannt, zu diesen Zwecken nicht berührende Dichtungen zwischen Welle und Stator vorzusehen, mit definiertem Dichtungsspalt, beispielsweise Labyrinthdichtungen. Eine derartige Dichtung kann in der Regel, die übliche Wellenexzentrizität und damit das übliche Dichtungsspiel berücksichtigend, nur ab einem bestimmten Betriebspunkt optimal dichtwirksam sein, beispielsweise abhängig von Pumpendrehzahl, zu dichtendem Differenzdruck, der Temperatur und dem zu dichtenden Medium, insbesondere Fördergut.

So stellen sich z.B. bei bekannten, zum obgenannten Zweck eingesetzten Labyrinthdichtungen variable Radialspiele ein, in Abhängigkeit von Betriebsdruck und -temperatur, welche die Dichtwirkung verändern.

Ist die Dichtung, wie bei Zahnradpumpen in den meisten Fallen, vorgesehen, um einen axialen Durchtritt des Fördergutes entlang der Welle zu unterbinden, so ist ersichtlich, dass je nach zu förderndem Gut und je nach den Degradierungseigenschaften dieses Gutes unterschiedliche Anforderungen an die Ausbildung des Dichtungsspaltes zwischen drehender Welle und stillstehendem Stator bzw. Gehäuse zu stellen sind. So ist es vielfach nötig, bei sonst gleichen Pumpen die vorgesehenen Dichtungen für unterschiedlich zu fördernde Güter unterschiedlich auszulegen, was entweder den Einsatz unterschiedlicher Pumpen für unterschiedliche Fördergüter bedingt oder mindestens das Wechseln von Dichtungspartien, wie beispielsweise statorseitig das Dichtungsspiel festlegender Büchsen.

Aus der US-A 4 575 100 ist eine Zahnradpumpe bekannt, bei der die Rotorwelle in einem Lagerbereich fördergutgeschmiert gleitgelagert ist. Nach aussen fortschreitend, schliesst an den erwähnten Lagerbereich ein Verdrängungsfluid-gefülltes Kanalsystem an, in welchem der Verdrängungsfluid-Druck Austreten von Fördergut verhindert. Mittels Hydraulikölbetätigter Membrane wird der Strömungsquerschnitt im erwähnten Kanalsystem für das Verdrängungsfluid eingestellt. Mit den erwähnten Membranbereichen, radial ausgerichtet in Form von Ringflächen, werden Flächenabschnitte am statorseitigen Dichtungsflächenbereiche geschaffen, die bezüglich wellenseitiger Flächenabschnitte, in axialer Richtung relativ zueinander, hydraulisch betätigt verschieblich sind.

Das Vorsehen eines in einem Kanalsystem hydraulisch veränderlichen Querschnittes geführten Verdrängungsfluids zur Dichtung gegen Fördergutaustritt ist höchst kompliziert.

Von einer Zahnradpumpe der letztgenannten Art ausgehend, ist es Aufgabe der vorliegenden Erfindung, eine Zahnradpumpe zu schaffen, bei der flexibel die Dichtungsverhältnisse verändert werden können, und dies wesentlich einfacher.

Dies wird an einer Zahnradpumpe eingangs genannter Art durch deren Ausbildung nach dem kennzeichnenden Teil von Anspruch 1 gelöst.

Sehr ähnliche Probleme wie bei den erwähnten Dichtungen treten aber auch an Lagern von gleitgelagerten Zahnradpumpenrotoren auf. Die Funktionstüchtigkeit auch solcher Gleitlager ist nur in einem relativ engen Bereich von Lagertemperatur und der Tragfähigkeit des Fördergutes im Lager gewährleistet. Beide genannten Grössen, also Lagertemperatur und Tragfähigkeit, sind aber vom radialen Lagerspiel abhängig; je grösser das Lagerspiel ist, desto niedriger ist die im Lagerspalt durch Scherung erzeugte Wärme und damit Lagertemperatur, je geringer ist aber auch die Lagertragfähigkeit.

Auch bezüglich Lager wurden bis anhin gleitgelagerte Zahnradpumpen für einen relativ engen Viskositätsbereich des Fördergutes ausgelegt. So weist auch die Pumpe gemäss der US-A 4 575 100 einen fix vorgegebenen, fördermediumbeaufschlagten Lagerspalt auf. Fördergutabhängig wurde eine geeignet dimensionierte Gleitlagerung eingesetzt. Auch hier werden zunehmend Zahnradpumpen für Fördergüter in einem weiten Bereich variierender Viskosität benötigt, was für die Verarbeitung mit ein und derselben Zahnradpumpe auch bezüglich Gleitlagerung höchst problematisch ist. Entweder ist für ein niederviskoses Fördergut das Lagerspiel zu gross und damit die Tragfähigkeit unzureichend, oder dasselbe Lagerspiel ist für höherviskose Produkte zu klein mit der Folge zu hoher Lagertemperatur.

Dieses sehr ähnlich wie das oben abgehandelte Dichtungsproblem gelagerte Lagerungsproblem wird an einer erfindungsgemässen Zahnradpumpe gemäss Oberbegriff von Anspruch 2 durch deren Ausbildung nach dem kennzeichnenden Teil dieses Anspruches gelöst.

Berücksichtigt man weiter, dass beispielsweise bei zunehmendem Druck, d.h. zunehmender Pumpenbelastung, einerseits die Tragfähigkeit des Gleitlagers zu erhöhen ist, was, wie erwähnt wurde, eine Verringerung des Lagerspieles erforderlich machte, und dass gleichzeitig die erhöhte Pumpenbelastung auch die Dichtungsanforderungen erhöht, was eine Verringerung des Dichtungsspaltes notwendig machte, so ist ersichtlich, dass in gewissen Fällen eine Zahnradpumpe nach dem Wortlaut von Anspruch 4 eine optimierte Lösung darstellt, bei welcher gleichzeitig mit der Lagerspielverstellung auch eine Dichtungsspaltverstellung in gleichem Sinne erfolgt.

Besonders einfach sind die Verhältnisse, wenn, nach dem Wortlaut von Anspruch 5, die Dichtung nach Anspruch 1 und/oder das Gleitlager nach Anspruch 2 an Umgebungsatmosphäre liegen, weil dann ein Stelleingriff auf die axial relativ zu verschiebenden Stator/Rotorpartien direkt vom Pumpenäusseren her erfolgen kann.

Bei einer zweiten bevorzugten Variante schliesst eine erfindungsgemässe Dichtung einseitig, insbesondere förderraumseitig, an ein Wälzlager für den Rotor an.

Zur Verstellung des Dichtungs- oder Lagerspieles wird ein Wellenseitiger Bereich axial verschoben oder ein statorseitiger. Ein Wellenseitiges Verschieben des angesprochenen Dicht- oder Lagerbereiches ist durch axiales Ineinanderverschieben von Wellenpartien möglich. Dabei kann ein derartiges Axialverschieben eines Wellenteiles mit Dichtpartie z.B. von einem Wälzlager ohne weiteres aufgenommen werden.

Bevorzugte Ausführungsformen der Erfindung, sei dies unter dem Aspekt der Dichtung, der Lagerung oder von beiden, sind in den weiteren Ansprüchen 5 bis 12 spezifiziert.

Bei der Zahnradpumpe nach dem Wortlaut von Anspruch 10 wird dabei die Lagertemperatur und/oder der Differenzdruck zwischen Saug- und Druckseite der Pumpe erfasst und in Funktion des einen Messsignals oder in Funktion einer Kombination beider auf eine Stelleinrichtung gewirkt, durch welche, im Sinne der vorliegenden Erfindung, das Dichtungsspiel und/oder das Lagerspiel gestellt werden.

Mit Blick auf die Dichtung besteht oft das Bedürfnis, insbesondere beim Dichten gegen degradierbares Fördergut, die Dichtung von Zeit zu Zeit zu spülen. Dies wird gemäss Wortlaut von Anspruch 12 dadurch erreicht, dass praktisch mit einer Zweipunkt-Stelleinrichtung, gegebenenfalls einer kontinuierlichen überlagert, der Dichtungsspalt durch Verrücken der Dichtflächen so vergrössert wird, dass Dichtung keinesfalls mehr gewährleistet wäre, aber dafür eine Strömung des Mediums, gegen welches in Dichtposition die Dichtung wirkt, eine Spülung des zur Dichtung vorgesehenen Stator/Wellenbereiches vornimmt.

Entsprechend ist in Anspruch 13 ein erfindungsgemässes Verfahren zum Spülen der Dichtung an einer Zahnradpumpe spezifiziert, welches zusätzlich zum kontinuierlichen Dichtspaltverstellen eingesetzt werden kann oder, an sich schon erfindungsgemäss, isoliert, also an einer erfindungsgemässen Dichtung, bei der eine axiale Relativverschiebung der Dichtflächen ausschliesslich für den Spülvorgang vorgesehen ist.

Die Erfindung wird anschliessend beispielsweise anhand von Figuren erläutert.

Es zeigen:
- Fig. 1: schematisch anhand eines Zahnradpumpen-Wellenausschnittes, das Prinzip der an der erfindungsgemässen Zahnradpumpe realisierten verstellbaren Dichtung bzw. des stellbaren Gleitlagers;
- Fig. 2: ausgehend von der Darstellung gemäss Fig. 1, einen axial verstellbaren Wellenabschnitt eines Rotors einer erfindungsgemässen Zahnradpumpe;
- Fig. 3: schematisch eine Realisationsform eines axial verstellbaren Dichtungs- oder Lagerbereiches am Stator einer erfindungsgemässen Zahnradpumpe;
- Fig. 4: schematisch eine erfindungsgemässe Kombination von Gleitlager und Dichtung gemäss vorliegender Erfindung;
- Fig. 5: schematisch eine erfindungsgemässe Dichtung mit Spülvorkehrung;
- Fig. 6: anhand eines Signalfluss/Funktionsblockdiagrammes ein erfindungsgemässes Stell-Regelverfahren für Lagerspalt und/oder Dichtspalt.

In Fig. 1 ist der eine Zahnrotor 1 einer Zahnradpumpe mit Stator 3 im Längsschnitt schematisch dargestellt. Der Rotor 1 umfasst eine Welle 5, welche am Stator 3 gelagert ist. Zur Erläuterung des erfindungsgemässen Vorgehens ist es vorerst gleichgültig, ob die Welle 5 durch den Stator 3 durchgeführt ist, z.B. um mit einem Antriebsaggregat gekoppelt zu werden, oder darin nur drehgelagert ist. An der Welle 5 ist ein Bereich 5a vorgesehen, der, wie dargestellt, kegelstumpfförmig ausgebildet ist. Der dem kegelstumpfförmigen Abschnitt 5a benachbarte Abschnitt 7a der statorseitigen Wellenbohrung 7 ist hohlkegelstumpfförmig ausgebildet, wobei die Oeffnungswinkel der beiden Kegelflächen 5a und 7a vorzugsweise gleich sind. Zwischen der Wellenseitigen Kegelstumpffläche 5a und der statorseitigen 7a wird ein Spalt 9 definiert.

Wie mit dem Doppelpfeil V angedeutet, ist erfindungsgemäss vorgesehen, dass mittels einer hier nicht dargestellten Stellvorrichtung die beiden Bereiche 5a und 7a axial bezüglich der Achse A des Rotors 1 relativ zueinander verschoben werden können. Wie ohne weiteres ersichtlich, ergibt sich dadurch die Möglichkeit, die Breite des Spaltes 9 zu variieren. Dieses Vorgehen kann erfindungsgemäss entweder für eine gemäss Fig. 1 grundsätzlich konzipierte Dichtung eingesetzt werden und/oder für eine gemäss Fig. 1 konzipierte Gleitlagerung der Welle 5 am Stator 3.

Wie eingangs erwähnt, besteht bezüglich Dichtung und Gleitlager das Bedürfnis, je nach Betriebsbedingungen der Zahnradpumpe flexibel den Spalt 9 gezielt zu variieren, was gemäss Fig. 1 durch die Relativverschiebung V erfolgt.

Dabei versteht es sich von selbst, dass sowohl an Dichtungswie auch an Gleitlagerbereichen die Kegelneigungen, wie gestrichelt dargestellt, bezüglich des Förderraumes invertiert werden können. Während bei der Realisation als Gleitlager eine kegel- bzw. kegelstumpfförmige Ausbildung der zusammenwirkenden Lagerflächen 5a, 7a notwendig ist, kann die Erfindung, bei Dichtungsrealisation, auch ausgeführt werden durch ausschliesslich radial ausgerichtete, kreisringförmige Flächen an Welle und Stator, deren Abstand durch die Relativverschiebung V verändert wird. Solche radial aufspringende Dichtflächen können beispielsweise gebildet sein durch Stirnfläche la des Rotorzahnrades und unmittelbar anliegende statorseitige Stirnfläche 3a.

Gemäss Fig. 1 ist erfindungsgemäss eine Relativaxialverschiebung der Bereiche 5a bzw. 7a zu realisieren. Dies kann entweder erfolgen durch eine axial feststehende, statorseitige Fläche 7a und eine axial verschiebliche, Wellenseitige Fläche 5a oder umgekehrt.

In Fig. 2 ist schematisch eine Welle 5 dargestellt, bei welcher der Kegelstumpfbereich 5a axial verschieblich ausgebildet ist. Hierzu ist die Welle 5 zweiteilig ausgebildet, mit Teilen 5' und 5", wobei beispielsweise der Wellenteil 5' fix mit dem hier nicht dargestellten Zahnrad verbunden ist. Der Teil 5" gleitet axial verschieblich in einer entsprechenden Bohrung 11 im Teil 5' und ist darin, wie mittels Nut/Kamm-Verbindungen 13 drehfest gelagert. Damit kann der Bereich 5a bezüglich des Zahnrades am Teil 5' axial, wie mit V' dargestellt, verschoben werden und mithin bezüglich der am Stator gemäss Fig. 1 vorgesehenen Kegelstumpffläche 7a.

In Fig. 3 ist, wiederum schematisch, der Stator 3 dargestellt mit dem statorseitigen Kegelstumpfflächenabschnitt 7a. Der Stator 3 umfasst hier grundsätzlich auch zwei Teile 3' und 3", wobei der Teil 3' den hier nicht dargestellten Punpenförderraum definiert. Im bezüglich Förderraum feststehenden Statorteil 3' ist axial verschieblich ein zweiter Statorteil 3", wie bei 15 schematisch dargestellt, drehfest, axial verschieblich, V', gelagert, welcher Teil 3" den kegelstunpfförmigen Flächenbereich 7a der statorseitigen Wellenbohrung 7 trägt.

Je nach axialer Lage des erfindungsgemässen Lager- bzw. Dichtungsbereiches wird konstruktiv die Variante nach Fig. 2 oder die Variante nach Fig. 3 einfacher.

Als erfindungsgemässe Dichtung ausgebildet, kann die Anordnung nach Fig. 1 an einer durchgeführten Welle gegen Umgebung dichten oder kann, bei Vorsehen einer Wälzlagerung der Welle 7, z.B. zwischen Pumpenförderraum und Wälzlager vorgesehen werden, um ein Eindringen von Fördergut in das Wälzlager zu verhindern.

In Fig. 4 ist eine erfindungsgemässe Kombination einer erfindungsgemässen Gleitlagerung und einer erfindungsgemässen Dichtung an ein und derselben Welle 5 eines Zahnradrotors 1 schematisch dargestellt. Anschliessend an das Zahnrad des Rotors 1 ist ein erfindungsgemässes Gleitlager mit Wellen seitiger, kegelstumpfförmiger Lagerfläche 25a vorgesehen, mit ihr zusammenwirkend, statorseitig, eine kegelstumpfförmige Lagerfläche 27a. Die beiden Lagerflächen 27a und 25a sind relativ zueinander, wie mit V' dargestellt, verschieblich, indem in Analogie zu Fig. 2 die Welle 5 einen mit dem Zahnrad verbundenen Teil 5' und einen diesbezüglich axial verschieblichen 5" umfasst.

Axial nach aussen an das Lager 25a, 27a anschliessend, ist eine erfindungsgemässe Dichtung vorgesehen. Dort weist die Welle bzw. der Wellenteil 5" einen zweiten kegelstumpfförmigen Bereich 35a auf, zusammenwirkend mit einer statorseitigen, kegelstumpfförmigen Dichtungsfläche 37a. Der Stator 3 ist zur Realisation einer unabhängig vom Lager 25a, 27a stellbaren Dichtung, in Analogie zu den Ausführungen zu Fig. 3, mit einem Förderraum definierenden, ortsfesten Teil 3' ausgebildet und einem diesbezüglich, wie wiederum mit V" dargestellt, axial verschieblichen, die Dichtfläche 37a definierenden Teil 3".

Ein schematisch dargestelltes Vorschuborgan 40, wie eine hydraulische Kolbenanordnung oder eine Spindelstelleinrichtung, wirkt axial auf den Teil 5" der Welle 5 bezüglich des ortsfesten Statorteiles 3', womit die Wellenseitige Lagerfläche 25a axial, Lagerspalt 29 vergrössernd oder verkleinernd, verschoben werden kann.

Soll trotz Veränderung des Lagerspaltes 29 der Dichtspalt 39 zwischen den Dichtflächen 37a und 35a gleich bleiben, so wird der Vorschub des Teiles 5" auch auf den axial verschieblichen Statorteil 3" übertragen.

Unabhängig von den Lagerspaltverhältnissen wird der Dichtspalt 39 durch die weitere, schematisch dargestellte Stellanordnung 41 verstellt, wiederum z.B. durch eine hydraulische Stellanordnung oder ein Spindeltrieb.

Selbstverständlich können die Stellverhältnisse dadurch massgeblich vereinfacht werden, dass Lagerspalt 29 und Dichtspalt 39 zeit- und wegsynchron verstellt werden, indem der in Fig. 4 vorgesehene Statorteil 3" ebenfalls als axial unverrückbarer Teil ausgebildet wird.

Durch Wahl der Kegelstumpfwinkel je am Lagerteil und am Dichtungsteil kann die Wirksamkeit einer gemeinsamen Verschiebung des Teils 5" auf die beiden Spalten 29 bzw. 39 vorgewählt werden. Werden die Kegelstumpfflächen, wie dargestellt, in der gleichen Richtung geneigt ausgebildet, so erfolgt gleichzeitig eine Lager- und eine Dichtspaltvergrösserung bzw. -verkleinerung. Soll eine inverse Lagerspalt/Dichtspaltveränderung realisiert werden, so werden die Kegelstumpfflächen relativ zueinander mit entgegengesetzter Neigung ausgelegt.

In Fig. 5 ist, wiederum schematisch, eine weitere Ausführungsvariante dargestellt, bei welchem Dichtungs- oder Lagerbereich in Analogie zu Fig. 3 dadurch verstellt werden, dass ein Teil 3" des Stators 3 bezüglich eines ortsfesten Statorteiles 3' axial verschoben werden kann, um Dicht- oder Lagerspalt zu verändern. Ist die Anordnung gemäss Fig. 5 als Dichtung ausgebildet, so sind auch die Positionszeichen in Analogie zu Fig. 4 eingesetzt, so ist nebst der vorzugsweise kontinuierlichen Stelleinrichtung 43, in Analogie zu Fig. 4, eine Schrittsteuereinheit 45 vorgesehen, mit welcher durch einen Steuereingriff S mechanisch, pneumatisch oder hydraulisch, der Dichtspalt 39 in einem Schritt derart erweitert wird - am dargestellten Beispiel durch Nach-rechts-Schieben des Statorteiles 3", dass eine weitgehend ungehinderte Spülströmung durch den Dichtspalt 39 erfolgen kann und das als Spülmedium genutzte Fördermedium durch axiale Nuten 46 oder einen radialen Kanal 47 austreten kann.

Auf diese Art und Weise wird es möglich, im Pumpenbetrieb, durch Oeffnen der erfindungsgemäss ausgelegten Dichtung eine Spülung zu erreichen, was insbesondere bei der Förderung degradierbaren Fördergutes höchst vorteilhaft ist.

In Fig. 6 ist anhand eines Funktionsblock/Signalflussdiagrammes dargestellt, wie weiter erfindungsgemäss, an einer erfindungsgemässen Zahnradpumpe, Lagerspalt und/oder Dichtspalt automatisch geregelt werden können. Gemessen werden an der Zahnradpumpe 50 der Differenzdruck Δpₓ zwischen saugseitigem Druck pₛ und druckseitigem Druck p_{D}. Im weiteren wird am erfindungsgemäss ausgelegten Gleitlager, schematisch mit 52 dargestellt, die Lagertemperatur 52 gemessen und an der erfindungsgemäss ausgelegten Dichtung 54 vorzugsweise ein für die Leckage durch die Dichtung 54 signifikantes Signal ṁ. Differenzdruck Δₚ, Lagertemperatur ϑ₅₂ und gegebenenfalls Leckageanzeigesignal ṁ werden einer Verrechnungseinheit 56 zugeführt, woran, insbesondere in Funktion von Differenzdruck und Lagertemperatur, eine Regelgrösse X₁ für das Lagerspalt-Stellglied 58, in Analogie zum Stellglied 40 von Fig. 4, erzeugt wird sowie eine Dichtungsspaltregelgrösse X₂ zum Stellen eines Dichtspalt-Stellgliedes 60, in Analogie zum Stellglied 41 von Fig. 4.

Es werden die an der Einheit 56 errechneten Regelgrössen X₁ und X₂ mit vorgebbaren Führungsgrössen W₁ und W₂ zur Bildung jeweiliger Regeldifferenzen gebildet.

Selbstverständlich kann der eine und/oder andere Regelkreis weggelassen werden, wenn z.B. nur Lager bzw. nur Dichtung erfindungsgemäss ausgelegt sind oder zu regeln sind. Wenn der Dichtspalt synchron mit dem Lagerspalt verstellt werden soll, wird z.B. eine einzige Regelgrösse X_{1,2} ermittelt, die, optimiert, sowohl die Lager- wie auch die Dichtspaltanforderungen in Funktion, insbesondere von Pumpendifferenzdruck Δₚ und Lagertemperatur, berücksichtigt.

## Patentansprüche

1. Zahnradpumpe mit mindestens einer zwischen einer Rotorwelle (5) und dem Stator (3) gegen axialen Fördergutdurchtritt wirkenden Wellendichtung (5a, 7a) mit axial ausgedehnten, statorseitigen (7a) und wellenseitigen (5a), sich gegenüberliegenden Dichtungsflächen, wobei die sich gegenüberliegenden Dichtungsflächen (5a, 7a) mindestens in einem Flächenabschnitt (5a, 7a) eine radiale Ausrichtungskomponente aufweisen und der Wellenbereich mit dem Abschnitt (5a) sowie der Gehäusebereich mit dem Abschnitt (7a) relativ zueinander axial verschieblich sind (v), dadurch gekennzeichnet, dass die Wellendichtung fördergutbeaufschlagt ist und die axial ausgedehnten Dichtungsflächen mittels der sie fragenden Dichtungsteile relativ zueinander axial verschieblich sind, derart, dass für unterschiedliche Fördergüter an der Pumpe der Dichtungsspalt (9) entlang der Dichtungsflächen (5a, 7a) einstellbar ist.

2. Zahnradpumpe mit mindestens einer mindestens einseitig innen oder aussen fördergutgeschmiert gleitgelagerten Welle mit Statorseitiger Lagerfläche (7a) und wellenseitiger Lagerfläche (5a), dadurch gekennzeichnet, dass die statorseitige und die Wellenseitige Lagerfläche (5a, 7a) kegelstumpfförmig ausgebildet sind und das Lagerspiel durch axiale Relativverschiebung (v) der Lagerflächen (5a, 7a) verstellbar ist, derart, dass für unterschiedliche Fördergüter an der Pumpe der Lagerspalt (9) entlang den Lagerflächen (5a, 7a) einstellbar ist.

3. Zahnradpumpe nach Anspruch 1, dadurch gekennzeichnet, dass die Welle mindestens einseitig innen oder aussen fördergutgeschmiert gleitgelagert ist und hierfür eine Wellenseitige Lagerfläche (5a) und eine statorseitige Lagerfläche (7a) vorgesehen sind und dass die statorseitige und die Wellenseitige Lagerfläche kegelstumpfförmig ausgebildet sind und axial relativ zueinander verschieblich sind, derart, dass der Lagerspalt (9) zwischen den Lagerflächen (7a, 5a) einstellbar und die Zahnradpumpe für die Förderung unterschiedlicher Fördergüter einsetzbar ist.

4. Zahnradpumpe nach Anspruch 3, dadurch gekennzeichnet, dass die Relativbewegung der Dichtungsflächen (5a, 7a) gleichzeitig diejenige der Lagerflächen (5a, 7a) ist.

5. Zahnradpumpe nach einem der Ansprüche 1 bis 4, dadurch gekennzeichnet, dass die Dichtung (5a, 7a) oder das Gleitlager (5a, 7a) einseitig an Umgebungsatmosphäre liegt.

6. Zahnradpumpe nach einem der Ansprüche 1 oder 5, dadurch gekennzeichnet, dass die Dichtung einseitig gegen ein Wälzlager für die Welle wirkt.

7. Zahnradpumpe nach einem der Ansprüche 1 bis 6, dadurch gekennzeichnet, dass ein Wellenbereich, der mit der Wellenseitigen Dichtungsfläche (5a) und/oder mit der Wellenseitigen Lagerfläche (5a) versehen ist, bezüglich der Zahnräder (1) der Pumpe axial verschieblich ist.

8. Zahnradpumpe nach einem der Ansprüche 1 bis 7, dadurch gekennzeichnet, dass ein Statorbereich (3"), der mit der statorseitigen Dichtungsfläche (7a) und/oder der mit der statorseitigen Lagerfläche (7a) versehen ist, bezüglich eines Zahnradpumpengehäuses axial verschieblich ist.

9. Zahnradpumpe nach einem der Ansprüche 1 bis 8, dadurch gekennzeichnet, dass zwischen relativ zueinander axial verschieblichen Teilen an Welle und Stator je mit Lager- und/oder Dichtungsflächen Stellorgane für die gegenseitige Position vorgesehen sind.

10. Zahnradpumpe nach einem der Ansprüche 1, 3 bis 9, dadurch gekennzeichnet, dass eine Fühleranordnung vorgesehen ist, welche ein Signal (ṁ) abgibt, das eindeutig der durch die Dichtung (54) tretenden Menge zu dichtenden Mediums zugeordnet ist, das Signal mit einem SOLL-Wert-Signal (W₂) verglichen wird und die austretende Menge durch Eingriff auf ein Stellglied (60) für die relative Axialposition der Dichtflächen geregelt wird.

11. Zahnradpumpe nach einem der Ansprüche 1 bis 10, dadurch gekennzeichnet, dass eine Lagertemperatur-Messeinrichtung (ϑ) und/oder eine Messeinrichtung für den Differenzdruck (Δp) über der Pumpe vorgesehen ist bzw. sind und dass in Funktion des oder der Messsignale auf eine Stelleinrichtung (58, 60) für die relative Axialposition der Bereiche eingewirkt wird.

12. Zahnradpumpe nach einem der Ansprüche 1, 3 bis 11, dadurch gekennzeichnet, dass ein Stellorgan (45, 43) vorgesehen ist, welches die Dichtfläche um ein vorgegebenes Mass axial auseinanderrückt, um die Dichtung für eine Spülung freizugeben.

13. Verfahren zum Spülen der Dichtung an einer Zahnradpumpe nach einem der Ansprüche 1, 3 bis 12, dadurch gekennzeichnet, dass die Dichtflächen (35a, 37a) durch die axiale Verschiebung derart voneinander entfernt werden, dass ein Medium, gegen dessen Durchtritt die Dichtung dichtend wirkt, mit vorgegebener Spülströmung zwischen den Dichtflächen (35a, 37a) durchtritt.

## Claims

1. A gear pump with at least one shaft seal (5a, 7a) which acts between a rotor shaft (5) and stator (3) against axial passing of material to be conveyed, and which has axially extended sealing surfaces placed on the stator side (7a) and on the shaft side (5a) and facing each other, whereby the sealing surfaces (5a, 7a) facing each other have at least in one surface portion (5a, 7a) a radial orientation component, and the shaft region with portion (5a) and the housing region with portion (7a) are axially movable (v) relative to each other, characterized in that the shaft seal is in contact with the material to be conveyed and the axially extended sealing surfaces are axially movable relative to each other by means of the sealing elements that support them, such that for different materials to be conveyed in the pump, sealing gap (9) is adjustable along sealing surfaces (5a, 7a).

2. A gear pump with at least one shaft which is mounted at least on one side on a slide bearing and lubricated inside or outside by the material to be conveyed, and which comprises a bearing surface placed on the stator side (7a) and a bearing surface placed on the shaft side (5a), characterized in that said bearing surfaces placed on the stator side and on the shaft side (7a, 5a) are truncated and the bearing clearance is adjustable by means of axial relative displacement (v) of bearing surfaces (5a, 7a), such that for different materials to be conveyed in the pump, bearing clearance (9) is adjustable along bearing surfaces (5a, 7a).

3. The gear pump according to claim 1, characterized in that the shaft is mounted at least on one side on a slide bearing and lubricated inside or outside by the material to be conveyed and there are provided to that end a bearing surface placed on the shaft side (5a) and a bearing surface placed on the stator side (7a), and in that said bearing surfaces placed on the stator side and on the shaft side are truncated and are axially movable relative to each other such that bearing clearance (9) between said bearing surfaces (7a, 5a) is adjustable and said gear pump can be used to convey different materials.

4. The gear pump according to claim 3, characterized in that the relative displacement of sealing surfaces (5a, 7a) is at the same time the relative displacement of bearing surfaces (5a, 7a).

5. The gear pump according to any of claims 1 to 4, characterized in that seal (5a, 7a) or slide bearing (5a, 7a) is connected on one side to the surrounding atmosphere.

6. The gear pump according to claim 1 or 5, characterized in that the seal acts on one side against a rolling bearing for the shaft.

7. The gear pump according to any of claims 1 to 6, characterized in that a shaft region provided with the sealing surface placed on the shaft side (5a) and/or with the bearing surface placed on the shaft side (5a) is axially movable relative to the gears (1) of the pump.

8. The gear pump according to any of claims 1 to 7, characterized in that a stator region (3") provided with the sealing surface placed on the stator side (7a) and/or with the bearing surface placed on the stator side (7a) is axially movable relative to a gear pump housing.

9. The gear pump according to any of claims 1 to 8, characterized in that between parts that are axially movable relative to each other, on the shaft and the stator with the respective bearing and/or sealing surfaces, there are provided adjusting members for the mutual position.

10. The gear pump according to any of claims 1, 3 to 9, characterized in that there is provided a sensing device which delivers a signal (ṁ) that is univocally assigned to the quantity of product flowing through seal (54), said signal is compared to a theoretical value signal (W₂) and the quantity coming out is regulated by acting upon an adjusting element (60) for the relative axial position of the sealing surfaces.

11. The gear pump according to any of claims 1 to 10, characterized in that there are provided a bearing temperature measuring device (ϑ) and/or a measuring device for differential pressure (Δp) over the pump, and in that depending on the measuring signal or signals an adjusting device (58, 60) is operated for the relative axial position of the regions.

12. The gear pump according to any of claims 1, 3 to 11, characterized in that there is provided an adjusting member (45, 43) which axially widens the sealing surface by a predetermined value in order to free the seal for rinsing.

13. A method for rinsing the seal in a gear pump according to any of claims 1, 3 to 12, characterized in that sealing surfaces (35a, 37a) are moved away from each other by means of the axial displacement such that a product which is prevented by the seal from passing through flows between sealing surfaces (35a, 37a) with a predetermined rinsing flow.

## Revendications

1. Pompe à engrenages comportant au moins un joint d'étanchéité d'arbre (5a, 7a) qui agit entre un arbre de rotor (5) et le stator (3) à l'encontre d'un passage axial de produit à transporter et qui comprend des surfaces d'étanchéité étendues axialement, situées côté stator (7a) et côté arbre (5a) et se faisant face, étant précisé que les surfaces d'étanchéité qui se font face (5a, 7a) présentent au moins dans une section de surface (5a, 7a) une composante d'orientation radiale et que la zone d'arbre comportant la section (5a) et la zone de carter comportant la section (7a) sont mobiles axialement (v) l'une par rapport à l'autre, caractérisée en ce que le joint d'étanchéité d'arbre est sollicité par le produit à transporter et les surfaces d'étanchéité étendues axialement sont mobiles axialement l'une par rapport à l'autre grâce aux éléments d'étanchéité qui les portent, de telle sorte que pour des produits différents à transporter au niveau de la pompe, l'interstice d'étanchéité (9) est réglable le long des surfaces d'étanchéité (5a, 7a).

2. Pompe à engrenages comportant au moins un arbre, monté sur palier lisse au moins unilatéralement en étant lubrifié à l'intérieur ou à l'extérieur par le produit à transporter, qui présente une surface formant palier située côté stator (7a) et une surface formant palier située côté arbre (5a), caractérisée en ce que les surfaces formant paliers situées côté stator et côté arbre (5a, 7a) ont une forme tronconique et le jeu de paliers est réglable grâce à un déplacement relatif axial (v) des surfaces formant paliers (5a, 7a), de telle sorte que pour des produits différents à transporter au niveau de la pompe, l'interstice d'étanchéité (9) est réglable le long des surfaces d'étanchéité (5a, 7a).

3. Pompe à engrenages selon la revendication 1, caractérisée en ce que l'arbre est monté sur palier lisse au moins unilatéralement en étant lubrifié à l'intérieur ou à l'extérieur par le produit à transporter, en ce qu'il est prévu à cet effet une surface formant palier située côté arbre (5a) et une surface formant palier située côté stator (7a), et en ce que les surfaces formant paliers situées côté stator et côté arbre ont une forme tronconique et sont mobiles axialement l'une par rapport à l'autre, de telle sorte que l'interstice de paliers (9) entre les surfaces formant paliers (7a, 5a) est réglable et la pompe à engrenages est utilisable pour le transport de produits différents.

4. Pompe à engrenages selon la revendication 3, caractérisée en ce que le mouvement relatif des surfaces d'étanchéité (5a, 7a) est en même temps celui des surfaces formant paliers (5a, 7a).

5. Pompe à engrenages selon l'une des revendications 1 à 4, caractérisée en ce que le joint d'étanchéité (5a, 7a) ou le palier lisse (5a, 7a) est mis à l'atmosphère environnante unilatéralement.

6. Pompe à engrenages selon la revendication 1 ou 5, caractérisée en ce que le joint d'étanchéité agit unilatéralement à l'encontre d'un palier de roulement pour l'arbre.

7. Pompe à engrenages selon l'une des revendications 1 à 6, caractérisée en ce qu'une zone d'arbre qui est pourvue de la surface d'étanchéité située côté arbre (5a) et/ou de la surface formant palier située côté arbre (5a) est mobile axialement par rapport aux roues dentées (1) de la pompe.

8. Pompe à engrenages selon l'une des revendications 1 à 7, caractérisée en ce qu'une zone de stator (3") qui est pourvue de la surface d'étanchéité située côté stator (7a) et/ou de la surface formant palier située côté stator (7a) est mobile axialement par rapport à un carter de pompe à engrenages.

9. Pompe à engrenages selon l'une des revendications 1 à 8, caractérisée en ce qu'il est prévu entre des éléments mobiles axialement les uns par rapport aux autres, sur l'arbre et le stator avec les surfaces formant paliers et/ou les surfaces d'étanchéité respectives, des organes de réglage pour la position mutuelle.

10. Pompe à engrenages selon l'une des revendications 1, 3 à 9, caractérisée en ce qu'il est prévu un dispositif formant capteur qui émet un signal (ṁ) attribué de façon univoque à la quantité de produit qui sort par le joint d'étanchéité (54), le signal est comparé à un signal de valeur théorique (W₂) et la quantité sortante est réglée grâce à une intervention sur un organe de réglage (60) pour la position axiale relative des surfaces d'étanchéité.

11. Pompe à engrenages selon l'une des revendications 1 à 10, caractérisée en ce qu'il est prévu un dispositif de mesure de température de palier (ϑ) et/ou un dispositif de mesure pour la pression différentielle (Δp) au-dessus de la pompe, et en ce qu'en fonction du signal ou des signaux de mesure, on agit sur un dispositif de réglage (58, 60) pour la position axiale relative des zones.

12. Pompe à engrenages selon l'une des revendications 1, 3 à 11, caractérisée en ce qu'il est prévu un organe de réglage (45, 43) qui élargit axialement la surface d'étanchéité suivant une valeur prédéfinie, afin de dégager le joint d'étanchéité en vue d'un rinçage.

13. Procédé pour rincer le joint d'étanchéité sur une pompe à engrenages selon l'une des revendications 1, 3 à 12, caractérisé en ce que les surfaces d'étanchéité (35a, 37a) sont éloignées l'une de l'autre grâce au déplacement axial, de telle sorte qu'un produit dont le passage est empêché par le joint d'étanchéité passe entre les surfaces d'étanchéité (35a, 37a) avec un courant de rinçage prédéfini.
